# EUROPÄISCHE PATENTANMELDUNG

(11) **EP 1 964 789 A1**
(43) Veröffentlichungstag der Anmeldung: **03.09.2008**
(21) Anmeldenummer: 08102034.9
(22) Anmeldetag: 26.02.2008
(51) Int. Cl.: B65D 77/22, B65D 81/34

(54) **Mehrlagige selbstentlüftende Verpackungsfolie**

(30) Priorität: 01.03.2007 DE 202007003168 U
(71) Anmelder: Maag GmbH Verpackungs- und Technische Folien, 58640 Iserlohn (DE)
(72) Erfinder: Sprehe, Wolfgang, 49439 Steinfeld (DE); Weiß, Norbert, 58313 Herdecke (DE)
(74) Vertreter: Haverkamp, Jens

(57) **Zusammenfassung**

Eine mehrlagige selbstentlüftende Verpackungsfolie 5 für ein in einer Verpackung 1 zu erwärmendes Lebensmittel 2 verfügt über wenigstens ein Entlüftungsventil 6 in Form einer Schwächezone. Gebildet ist das Entlüftungsventil 6 durch in die Folie 5 eingebrachte, diese nur teilweise durchtrennende Schlitze. Das wenigstens eine Entlüftungsventil 6 ist durch mehrere einaxial gekrümmte und/oder winklig gestaltete Schlitzsegmente B₁ - B₄ gebildet. Die Schlitzsegmente B₁ - B₄ sind zur Ausbildung einer Ringstruktur mit der Innenseite ihrer Krümmung oder ihres bzw. ihrer Winkel bezüglich der durch die Schlitzsegmente B₁ - B₄ gebildeten Ringstruktur nach außen weisend angeordnet.

## Beschreibung

Die Erfindung betrifft eine mehrlagige selbstentlüftende Verpackungsfolie für ein in seiner Verpackung zu erwärmendes Lebensmittel mit wenigstens einem Entlüftungsventil in Form einer Schwächezone, gebildet durch in die Folie eingebrachte, diese nur teilweise durchtrennende Schlitze.

Damit in einer Verpackung, beispielsweise in einer Schale oder dergleichen enthaltene Lebensmittel verschlossen in der Verpackung sind und gleichwohl zum Erwärmen des Lebensmittels in der ungeöffneten Verpackung verbleiben können, sind mehrlagige, selbstentlüftende Verpackungsfolien entwickelt worden. Die Selbstentlüftung dient dem Zweck, dass der innerhalb der Verpackung entstehende erwärmungsbedingte Innendruck eine bestimmte Größe nicht überschreitet. Neben solchen Verpackungsfolien, in denen Entlüftungsventile als eigenständige gegenständliche Einheiten eingesetzt sind, sind auch Verpackungsfolien bekannt geworden, die zum Erzielen einer solchen Entlüftung Schwächezonen aufweisen. Bei einem bestimmten Innendruck und einer dadurch auf die Folie infolge ihrer Dehnung wirkenden Zugkraft reißt die Folie an den Schwächezonen auf. Eine solche Verpackungsfolie ist beispielsweise aus WO 2006/034737 A1 oder WO 2005/007400 A2 bekannt. Die aus diesen Dokumenten bekannt gewordenen selbstentlüftenden Verpackungsfolien sind zweilagig aufgebaut. Bei der aus WO 2006/034737 A1 bekannten Verpackungsfolie besteht die äußere Folienlage beispielsweise aus einem biaxial orientierten Polyamid oder Polyester. Die gegenüber der Verpackung innere Folienlage ist als Siegelschicht ausgebildet und besteht aus Polypropylen oder Polyethylen. Die Siegelfähigkeit dieser Schicht wird genutzt, um die Verpackungsfolie mit der Verpackung, beispielsweise dem Rand einer Schale oder dergleichen zu verbinden. Zum Ausbilden einer Schwächezone wird in die äußere Schutzfolienlage ein Schlitz eingebracht, der lediglich die Schutzfolienlage durchtrennt. An dieser Stelle ist die Verpackungsfolie dann nur durch die innere Folienlage verschlossen. Bei dieser vorbekannten Verpackungsfolie weist die innere Folienlage mit siegelfähigen Materialeigenschaften eine gewisse Elastizität auf. Wird innerhalb der mit der Verpackungsfolie verschlossenen Verpackung ein Lebensmittel erwärmt, erhöht sich durch den Erwärmungsprozess der Innendruck innerhalb der Verpackung, so dass die Verpackungsfolie einer Dehnung ausgesetzt ist. Im Bereich der durch den oder die Schlitze eingebrachten Schwächezonen dehnt sich die Verpackungsfolie, bis die innere Folienlage einreißt und Luft aus dem Inneren der Verpackung heraustritt, wodurch sich der in der Verpackung entstandene Innendruck abbaut. Mit derartigen Verpackungsfolien verschlossene Verpackungen werden typischerweise in der Mikrowelle erwärmt. Der innerhalb der Verpackung beim Garen des Lebensmittels auftretende Innendruck beschleunigt den Gar-Prozess. Überdies bleiben wichtige Nährstoffe und/oder Vitamine erhalten.

Die Geometrie der in die Schutzfolienlage eingebrachten Schlitze der vorbekannten Verpackungsfolien sind gerade, gekrümmt, sinusförmig oder können ein Zickzack-Muster aufweisen. Damit ein bestimmter Gar-Prozess abläuft, wie dieses vorgesehen ist, ist es notwendig, den Innendruck so gut wie möglich zu kontrollieren. Dieses bedeutet, dass das oder die Entlüftungsventile bei Erreichen eines vorbestimmten Innendrucks öffnen und nicht bereits dann öffnen, wenn sich der gewünschte Innendruck noch nicht aufgebaut hat, oder erst dann öffnen, wenn der gewünschte Innendruck bereits überschritten ist. Um diesem Erfordernis soweit wie möglich zu genügen, müssen die vorbekannten Verpackungsfolien in Abhängigkeit von der Geometrie der Verpackung orientiert bezüglich ihrer Schlitze mit der Verpackung, etwa einer Schale verbunden werden. Aufgrund der großen Anzahl unterschiedlicher Geometrien von Verpackungen, insbesondere Verpackungsschalen muss daher für jede unterschiedliche Verpackungsschale die Geometrie der ein Entlüftungsventil bildenden Schlitze entsprechend angepasst sein. Selbst wenn man dieses vornimmt, wird der Toleranzbereich des zum Öffnen der Verpackungsfolie notwendigen Innendruckes als zu groß angesehen. Zum Kompensieren einer maßgenauen Orientierung beim Aufbringen der selbstentlüftenden Verpackungsfolie auf die eigentliche Verpackung ist die innere Folienlage relativ dehnbar eingestellt. Dieses hat zur Folge, dass die Folie bei Anliegen einer Zugspannung durch Erhöhen des Innendrucks innerhalb der Verpackung stark ausdünnt, bevor diese an einzelnen Stellen einreißt. Hierbei können Fäden oder dergleichen entstehen, die von der inneren Folienlage abreißen, insbesondere dann, wenn nach vollendetem Gar-Prozess nach Abbau des Innendruckes die gedehnte Verpackungsfolie nach innen in die Verpackung hineinfällt und unter Umständen an dem darin befindlichen, gegarten Lebensmittel anliegt. Beim Abziehen der Verpackungsfolie zum Öffnen der Verpackung und zum Entnehmen des Lebensmittels können derartige Fäden oder andere Folienreste am Lebensmittel haften bleiben.

Ausgehend von diesem diskutierten Stand der Technik liegt der Erfindung daher die Aufgabe zugrunde, eine eingangs genannte mehrlagige, selbstentlüftende Verpackungsfolie dergestalt weiterzubilden, dass ein Öffnen des oder der Entlüftungsventile in einem engeren Toleranzbereich erfolgt, ohne dass die zum Stand der Technik aufgezeigten Nachteile hingenommen werden müssten.

Diese Aufgabe wird erfindungsgemäß durch eine eingangs genannte, gattungsgemäße Verpackungsfolie gelöst, bei der das wenigstens eine Entlüftungsventil durch mehrere, einaxial gekrümmte und/oder winklig gestaltete Schlitzsegmente gebildet ist, welche Schlitzsegmente unter Ausbildung einer Ringstruktur mit der Innenseite ihrer Krümmung oder ihres bzw. ihrer Winkel bezüglich der durch die Schlitzsegmente gebildeten Ringstruktur nach außen weisend angeordnet sind.

Bei dieser Verpackungsfolie sind die Entlüftungsventile durch mehrere in einer definierten Anordnung zueinander befindliche Schlitzsegmente gebildet, die beispielsweise als Bogensegmente anzusprechen sind. Die Schlitzsegmente sind in einer räumlichen Nähe zueinander angeordnet und stellen eine Schwächezone dar. Anstelle von Bogensegmenten mit einer kontinuierlichen Krümmung können die Schlitzsegmente auch durch Winkelsegmente gebildet sein. Zum Ausbilden der Ringstruktur ist vorgesehen, dass die jeweils durch die Krümmung bzw. den Winkel der Schlitzsegmente eingefasste Seite, die die Innenseite der Krümmung bzw. des Winkels darstellt, nach außen weisend angeordnet sind. Die einzelnen Schlitzsegmente gehen gemäß einem bevorzugten Ausführungsbeispiel nicht ineinander über, sondern sind unter Einhaltung eines geringen Abstandes voneinander beabstandet. Ebenfalls ist es möglich, einzelne Schlitzsegmente zusammenzuführen und einen Abstand nur zwischen anderen Schlitzsegmenten vorzusehen. Die Anordnung und Ausbildung der Schlitzsegmente hat zur Folge, dass unabhängig von der Richtung der maximalen Zugbelastung der Verpackungsfolie bei dem Aufbau eines Innendruckes im Zuge des Garvorganges zumindest ein Schlitzsegmentabschnitt eines solchen Entlüftungsventils mit einem relativ großen Winkel, vorzugsweise rechtwinklig oder etwa rechtwinklig zur Richtung der anliegenden maximalen Zuglast angeordnet ist. In diesem Schlitzsegmentabschnitt ist die bei Anliegen einer Zuglast bewirkte Kerbwirkung am größten, so dass die Verpackungsfolie an diesen Stellen der Bogensegmente bei Überschreiten einer vorbestimmten, auf die Verpackungsfolie wirkenden Zuglast einreißen. Bei Vorsehen von Schlitzsegmentwinkeln, die vorzugsweise aus zwei winklig zueinander angeordneten Schlitzsegmentästen gebildet sind, bildet der Schnittpunkt der beiden zusammengeführten Schlitzsegmentäste eine Stelle bevorzugten Aufreißens dar. Je nach dem, über welchen Winkelgrad sich die Schlitzsegmente erstrecken, ist ein solches Entlüftungsventil völlig unabhängig von der Richtung der maximalen Zugbelastung anzuordnen oder kann eine vorgegebene erwartete Zugbelastungsrichtung mit einem ausreichend großen Toleranzbereich aufweisen, damit ein bestimmungsgemäßes Einreißen der Schwächezone bei Vorliegen eines vor diesem Innendruckes erfolgt. Aufgrund der mehreren Schlitzsegmente, die jeweils ein Entlüftungsventil aufbauen, kann die diese Entlüftungsventile tragende Folie mehr oder weniger unabhängig von der Geometrie der zu verschließenden Verpackung, etwa einer Schale zu dieser angeordnet werden, ohne dass sich hierbei die Bedingungen ändern würden, die zu einem Einreißen der Folie führen. Daher ist eine solche Verpackungsfolie sehr viel genauer hinsichtlich des in der Verpackung aufzubauenden Innendruckes einstellbar.

Während bei vorbekannten Verpackungsfolien zur Kompensation von aus unterschiedlichen Richtungen auf den oder die Schlitze eines Entlüftungsventils wirkenden Zugspannung eine relativ weiche, dehnfähige untere Folienlage eingesetzt wird, ist dieses bei der erfindungsgemäßen Verpackungsfolie nicht notwendig. Vielmehr wird man bevorzugt bei dieser Verpackungsfolie eine untere Folienlage mit siegelfähigen Materialeigenschaften einsetzen, die nur eine relativ geringe Dehnfähigkeit aufweist. Auch aus diesem Grunde lässt sich mit dieser Verpackungsfolie sehr viel genauer ein vorbestimmter Innendruck innerhalb der Verpackung beim Garen des darin aufgenommenen Lebensmittels einstellen.

Gemäß einem Ausbildungsbeispiel, bei dem die Schlitzsegment durch Bogensegmente gebildet sind, sind die zueinander geführten Enden von mindestens zwei benachbarten Bogensegmenten von einander beabstandet. Dieses hat zur Folge, dass der durch die Bogensegmente begrenzte Folienabschnitt selbst bei einem Einreißen der Verpackungsfolie entlang sämtlicher Bogensegmente eines Entlüftungsventils nach wie vor Teil der Folie verbleibt und nicht von dieser abgetrennt wird. Die einzelnen Bogensegmente eines solchen Entlüftungsventils sind gemäß einem Ausführungsbeispiel sämtlich gleich oder annähernd gleich, und zwar bezüglich ihres Radiusses und ihrer Länge. Die Bogensegmente eines solchen Entlüftungsventils müssen nicht notwendigerweise einen kontinuierlichen gleich bleibenden Radius aufweisen. Dieses ist bei einem Ausführungsbeispiel der Fall. Ein Bogensegment kann sich auch aus mehreren Radien zusammensetzen, wobei bevorzugt ein Bogensegment spiegelsymmetrisch zu seiner Mittelebene konzipiert ist.

Gemäß einem weiteren Ausführungsbeispiel ist vorgesehen, die Schlitzsegmente durch zwei winklig zueinander angeordnete Schlitzsegmentäste, die im Bereich ihres Schnittpunktes zusammengeführt sind, auszubilden. Eine Entlüftungsöffnung, gebildet durch mehrere in einer Ringstruktur zueinander angeordneten Schlitzsegmenten dieser Art, öffnet sensibler, so dass die innen liegende Folie mit einer Siegelschicht versehen sein kann, die auch ein Abziehen der Verpackungsfolie von einem Behältnis, beispielsweise einer Schale gestattet. Es wird vermutet, dass für die höhere Öffnungssensibilität und damit die Einstellung des Öffnungsdruckes in einem engen Toleranzbereich, der gegebenenfalls auch von der Temperatur abhängig ist, das Vorsehen der Winkelspitzen der einzelnen Schlitzsegmente verantwortlich sind.

Gemäß einem bevorzugten Ausführungsbeispiel ist die Verpackungsfolie zweilagig aufgebaut. Gleichwohl lässt sich die Erfindung auch bei solchen Verpackungsfolien realisieren, die mehr als zweilagig aufgebaut sind.

Nachfolgend ist die Erfindung anhand eines Ausführungsbeispiels unter Bezugnahme auf die beigefügten Figuren beschrieben. Es zeigen:
- **Fig. 1:**: eine schematisierte Seitenansicht einer ein Lebensmittel enthaltenden Verpackung,
- **Fig. 2:**: eine Draufsicht auf die Verpackung der Figur 1,
- **Fig. 3:**: eine vergrößerte Darstellung eines Ausschnittes aus der die Verpackung oberseitig verschließenden Verpackungsfolie der Figur 2 mit einem durch Schlitzsegmente gebildeten Entlüftungsventil,
- **Fig. 4:**: ein Querschnitt durch die Verpackungsfolie der Figur 3 entlang der Linie A-B,
- **Fig. 5:**: die das Lebensmittel enthaltene Verpackung der Figur 1 bei einer Erwärmung des Lebensmittels,
- **Fig. 6a, 6b:**: der Ausschnitt der Folie gemäß Figur 2 bei einem Einreißen der Verpackungsfolie bei Anliegen einer maximalen Zuglast in einer ersten Richtung (Figur 6a) und in einer zweiten Richtung (Figur 6b) und
- **Fig. 7:**: eine vergrößerte Draufsicht auf einen Ausschnitt einer Verpackungsfolie mit einem Entlüftungsventil gemäß einer weiteren Ausgestaltung.

Eine Verpackung 1 für ein Lebensmittel 2 umfasst eine Schale 3, die oberseitig einen nach außen abrangenden flanschartigen Rand 4 aufweist. Die Schale 3 ist bei dem dargestellten Ausführungsbeispiel aus Polypropylen (PP). Die Schale 3 ist oberseitig durch eine Verpackungsfolie 5 verschlossen. Zu diesem Zweck verfügt die Verpackungsfolie 5 über eine untere Siegelschicht, die unter Wärmeeinwirkung mit der Oberseite des Randes 4 der Schale 3 verbunden ist. Die Verpackung 1 dient dem Lebensmittel 2 gleichfalls als Garbehältnis, und zwar ohne dass die Verpackungsfolie 5 vor dem Erwärmen entfernt werden muss. Die Verpackung 1 eignet sich insbesondere zum Erwärmen des Lebensmittels 2 in einer Mikrowelle. Vielmehr ist das in der Verpackung 1 enthaltene Lebensmittel 2 während des Gar-Prozesses ungeöffnet in dem Garbehältnis zu belassen, da dann der sich dann im Zuge der Erwärmung aufbauende Innendruck günstig auf den Gar-Prozess auswirkt.

Die Verpackungsfolie 5 weist mehrere Entlüftungsventile 6 auf (vgl. Figur 2). Die Entlüftungsventile 6 sind einem vorgegebenen Raster folgend auf der Verpackungsfolie 5 angeordnet. Jedes Entlüftungsventil 6 des dargestellten Ausführungsbeispiels besteht aus vier als Bogensegmente B₁ - B₄ ausgebildeten Schlitzsegmenten, wie dieses beispielhaft anhand eines Entlüftungsventils 6 in Figur 3 dargestellt ist. Die Bogensegmente B₁ - B₄ sind, wie in Figur 3 erkennbar, zur Ausbildung einer Ringstruktur zueinander angeordnet. Die virtuelle Mantelfläche der Ringstruktur wird durch die Enden der Bogensegmente B₁ - B₄ dargestellt. Die durch die Bogenabschnitte B₁ - B₄ eingefassten Innenseiten sind nach außen weisend angeordnet; mithin sind die konvexen Seiten der Bogensegmente B₁ - B₄ zueinander weisend angeordnet. Die einzelnen Bogensegmente B₁ - B₄ des Entlüftungsventils 6 sind bei dem in den Figuren dargestellten Ausführungsbeispiel sämtlich gleich aufgebaut. Jedes Bogensegment B₁- B₄ besteht aus einem gekrümmten, in die Verpackungsfolie 5 eingebrachten Schlitz mit einem gleich bleibenden Radius. Die zum Ausbilden der Bogensegmente B₁ - B₄ in die Verpackungsfolie 5 eingebrachten Schlitze durchgreifen die Verpackungsfolie 5 nicht insgesamt, sondern nur deren äußere Schutzfolienlage 7, wie aus Figur 4 ersichtlich. Figur 4 zeigt, dass es sich bei der in dem dargestellten Ausführungsbeispiel verwendeten Verpackungsfolie 5 um eine zweilagige Folie - eine Duplexfolie - handelt. Dabei bildet die äußere Schutzfolienlage 7 den eigentlichen Schutz des in der Verpackung enthaltenen Lebensmittels 2. Die untere Folienlage, die als Siegellage ausgebildet ist, dient zum Verbinden der Verpackungsfolie 1 mit dem Rand 4 der Schale 3. Ferner dient die untere Folienlage 8 zum Verschließen der die Bogensegmente B₁ - B₄ bildenden Schlitze der Entlüftungsventile 6. Bei der Schutzfolienlage 7 handelt es sich um eine Folie aus Polyethylenterephthalat (PET). Die Siegellage 8 besteht bei dem dargestellten Ausführungsbeispiel aus Polypropylen (PP). Für die Folienlagen 7, 8 können auch andere Materialien eingesetzt werden, die den gewünschten Zwecken genügen. Als Siegellage wird man ein solche Material einsetzen, welches in Abhängigkeit von dem Material der beispielsweise zu verschließenden Schale mit diesem gesiegelt werden kann. Die Schlitze zum Ausbilden der Bogensegmente B₁ - B₄ eines Entlüftungsventils werden vorzugsweise mit einem Laser in die Verpackungsfolie eingebracht. Bei dem dargestellten Ausführungsbeispiel beträgt die Weite eines Schlitzes eines Bogensegmentes B₁ - B₄ etwa 0,5 - 0,8 mm. Bei dem dargestellten Ausführungsbeispiel erstreckt sich jedes Bogensegment B₁ - B₄ über etwa 90°. Die zueinander geführten Enden jeden Bogensegments B₁ - B₄ sind voneinander beabstandet. Der Abstand der Enden benachbarter Bogensegmente voneinander beträgt etwa die doppelte Schlitzweite. Die Diagonalerstreckung der Entlüftungsventile 6 beträgt etwa 20 mm.

Figur 5 zeigt die Verpackung 1 mit dem darin befindlichen Lebensmittel 2 mit ungeöffneter Verpackungsfolie 5 während eines Gar-Prozesses. Infolge des sich beim Garen im Inneren der Verpackung 1 erhöhenden Innendruckes wölbt sich die Verpackungsfolie 5, wie in Figur 5 angedeutet, nach außen hin auf. Zum optimalen Garen des Lebensmittels 2 innerhalb der Verpackung 1 wird ein bestimmter Innendruck benötigt. Die Verpackungsfolie 5 ist daher dergestalt ausgelegt, dass bei Überschreiten eines bestimmten Innendruckes die oder zumindest einige der Entlüftungsventile 6 öffnen, um einen weiteren Innendruckanstieg zu verhindern. Auf die Verpackungsfolie 5 wirkt somit beim Garen eine Zuglast. Eine anliegende maximale Zuglast ist in Figur 6a beispielhaft durch die Blockpfeile dargestellt. Das Entlüftungsventil 6 öffnet bei Überschreiten einer bestimmten Zuglast, die wiederum einem bestimmten Innendruck entspricht an den Stellen derjenigen Bogensegmente B₁ - B₄, die rechtwinklig oder annähernd rechtwinklig zu der anliegenden Zuglast angeordnet sind. An diesen Stellen ist die Kerbwirkung am größten bzw. die auf die Siegellage in diesem Abschnitt einwirkende Zuglast am größten. Bei der in Figur 6a beispielhaft gezeigten anliegenden Zuglast öffnet das Entlüftungsventil 6 an den mit dem Bezugszeichen E gekennzeichneten Einrissstellen. An diesen Stellen E beginnt sich das Entlüftungsventil 6 zu öffnen. Aufgrund der bogenförmigen Ausführung der Schlitze werden die Bogensegmente B₁ - B₄ nur in einem eng begrenzten Abschnitt jedes Bogensegmentes aufreißen. Je kleiner der Krümmungsradius eines Bogensegmentes ist, desto kürzer ist derjenige Abschnitt innerhalb eines Bogensegmentes, in dem die Siegellage 8 bei Anliegen eines entsprechenden Innendruckes zum Ablassen von innerhalb der Verpackung 1 entstandenen Dampfdrucks aufreißt.

Figur 6b zeigt die Entlüftungsöffnung 6 der Figur 6a mit einer anderen Richtung der anliegenden Zuglast. Entsprechend der geänderten Zuglastrichtung befinden sich die Einrissstellen E nunmehr entsprechend verschoben. Der Vergleich der Darstellung der Figuren 6a und 6b macht deutlich, dass die Verpackungsfolie 5 weitestgehend unabhängig von ihrer Orientierung zum Verschließen der Schale 3 eingesetzt werden kann.

In den Figuren ist ein Ausführungsbeispiel einer Verpackungsfolie beschrieben worden, bei denen die Entlüftungsventile 6 jeweils aus vier Bogensegmenten zusammengesetzt sind. Bei der Ausbildung der Bogensegmente hinsichtlich ihrer Erstreckung und ihres Radius ist darauf zu achten, dass in der zu erwartenden Hauptzugbelastungsrichtung zumindest ein Abschnitt eines Bogensegments eines Entlüftungsventils rechtwinklig zu der Zuglastrichtung angeordnet ist. Je nach Größe des zu verschließenden Behältnisses und damit der Größe der das Behältnis verschließenden Verpackungsfolie kann es ausreichend sein, wenn diese lediglich ein einziges Belüftungsventil aufweist.

Figur 7 zeigt eine vergrößerte Draufsicht auf einen Ausschnitt einer weiteren Verpackungsfolie 5' mit einem Entlüftungsventil 6'. Bei dem in Figur 7 dargestellten Ausführungsbeispiel ist die Entlüftungsöffnung 6' aus sechs einzelnen Schlitzsegmenten S₁ - S₆ aufgebaut. Die Schlitzsegmente S₁ - S₆ sind identisch. Jedes Schlitzsegment S₁ - S₆ ist aus zwei winklig zueinander verlaufenden Schlitzsegmentästen 9, 10, wie zu dem Schlitzsegment S₁ in Figur 7 gekennzeichnet, gebildet. Die Schlitzsegmentäste 9, 10 sind unterschiedlich lang. Der Schlitzsegmentast 9 ist länger als der Schlitzsegmentast 10. Die Schlitzsegmentäste 9, 10 sind winklig zueinander angeordnet und schließen bei dem dargestellten Ausführungsbeispiel jeweils einen Winkel von 120° ein. Die Längserstreckung des Schlitzsegmentastes 9 verläuft in Richtung der Mantelfläche der durch die Anordnung der Schlitzsegmente S₁ - S₆ gebildeten Ringstruktur. Der kürzere Schlitzsegmentast 10 ist von dieser virtuellen Mantelfläche in radialer Richtung nach außen abragend angeordnet. Die Schlitzsegmentäste 9, 10 sind unter Ausbildung einer Spitze 11 zusammengeführt. Die einzelnen Schlitzsegmente S₁ - S₆ sind voneinander beabstandet. Mithin ist im Bereich der Beabstandung der einzelnen Schlitzsegmente S₁ - S₆ voneinander die Schutzfolienlage der Verpackungsfolie 5' nicht durchtrennt.

Versuche haben gezeigt, dass zum Herbeiführen der Entlüftungsfunktion die Schlitzsegmente S₁ - S₆ bzw. einzelne der Schlitzsegmente S₁ - S₆ bei Anliegen einer Zuglast an ihrer jeweiligen Spitze 11 zur Druckentlastung einreißen. Es wird vermutet, dass dieses in der durch die Ausbildung der Spitzen begründeten Kerbwirkung begründet ist. Das Anordnen der Schlitzsegmente S₁ - S₆ zur Ausbildung der in Figur 7 erkennbaren Ringstruktur, bei der es sich aufgrund der Verwendung von sechs Schlitzsegmenten S₁ - S₆ um ein Hexagon handelt, hat zur Folge, dass die Spitzen 11 der einzelnen Bogensegmente S₁ - S₆ in unterschiedliche Richtungen weisen, so dass bei Anliegen einer Zugkraft aus quasi beliebiger Richtung wenigstens eine Spitze in Richtung der Zuglast weist oder zumindest in etwa in Richtung einer anliegenden Zuglast weist.

Die Verpackungsfolie 5' ist ebenfalls wie die Verpackungsfolie 5 als Duplexfolie ausgebildet und verfügt über eine obere Schutzfolienlage, in die die Schlitzsegmente S₁ - S₆ durch Lasern eingebracht sind. Die untere Folienlage der Verpackungsfolie 5' ist siegelfähig und weist Materialeigenschaften auf, dass die Verpackungsfolie 5' ohne Weiteres von einem Behältnis oder auch von einer Folie abgezogen werden kann.

Die Weite der Schlitze zum Ausbilden der Bogensegmente sollte eine bestimmte Maximalweite nicht überschreiten vor dem Hintergrund, dass bei zunehmender Schlitzweite der Ort des Einreißens der Siegellage in Richtung der Weite eines Schlitzes die Rissbildung weniger gut kontrolliert werden kann. Daher wird eine Schlitzweite von weniger als 1,0 mm als zweckmäßig angesehen. Kann das Öffnen der Entlüftungsventile in einem etwas größeren Toleranzbereich erfolgen, kann ebenfalls eine größere Schlitzweite verwendet werden.

In den Figuren ist im Wege von Ausführungsbeispielen beschrieben worden, dass mit der mehrlagigen selbstentlüftenden Verpackungsfolie eine Schale als Behältnis zur Aufnahme eines Lebensmittels verschlossen werden kann. Gleichfalls ist es möglich, aus der Verpackungsfolie einen Beutel herzustellen, wobei in einem solchen Fall der gesamte Beutel aus einer solchen Verpackungsfolie oder auch nur eine Beutelseite oder ein Beutelabschnitt aus der selbstentlüftenden Verpackungsfolie bestehen kann.

In Abhängigkeit von dem von dem zum Aufbau der Verpackungsfolie eingesetzten Material und dem zu verschließenden Lebensmittelaufbewahrungsbehältnis, beispielsweise der Schale, kann es vorkommen, dass die Siegelschicht diejenige Schicht ist, in die sich materialbedingt die Schlitze durch Laserung besser eingebracht werden können. In einem solchen Fall befinden sich die Schlitze der Entlüftungsöffnungen an der zu dem Lebensmittel weisenden Seite und somit an der Innenseite der Verpackungsfolie.

### Bezugszeichenliste

- 1: Verpackung
- 2: Lebensmittel
- 3: Schale
- 4: Rand
- 5, 5': Verpackungsfolie
- 6, 6': Entlüftungsventil
- 7: Schutzfolienlage
- 8: Siegellage
- 9: Schlitzsegmentast
- 10: Schlitzsegmentast
- 11: Spitze

- B₁ - B₄: Bogensegment
- E: Einrissstelle
- S₁-S₆: Schlitzsegment

## Patentansprüche

1. Mehrlagige selbstentlüftende Verpackungsfolie für ein in seiner Verpackung (1) zu erwärmendes Lebensmittel (2) mit wenigstens einem Entlüftungsventil (6) in Form einer Schwächezone, gebildet durch in die Folie (5) eingebrachte, diese nur teilweise durchtrennende Schlitze, **dadurch gekennzeichnet, dass** das wenigstens eine Entlüftungsventil (6, 6') durch mehrere, einaxial gekrümmte und/oder winklig gestaltete Schlitzsegmente (B₁ - B₄; S₁ - S₆) gebildet ist, welche Schlitzsegmente (B₁ - B₄; S₁ - S₆) unter Ausbildung einer Ringstruktur mit der Innenseite ihrer Krümmung oder ihres bzw. ihrer Winkel bezüglich der durch die Schlitzsegmente (B₁ - B₄; S₁ - S₆) gebildeten Ringstruktur nach außen weisend angeordnet sind.

2. Verpackungsfolie nach Anspruch 1, **dadurch gekennzeichnet, dass** die einzelnen Schlitzsegmente zur Ausbildung eines Entlüftungsventils (6) als jeweils gleiche oder annähernd gleiche Bogensegmente (B₁ - B₄) ausgeführt sind, wobei die zueinander geführten Enden von wenigstens zwei benachbarten Bogensegmenten (B₁ - B₄) voneinander beabstandet sind.

3. Verpackungsfolie nach Anspruch 2, **dadurch gekennzeichnet, dass** alle zueinander geführten Enden benachbarter Bogensegmente (B₁ - B₄) voneinander beabstandet sind.

4. Verpackungsfolie nach einem der Ansprüche 1 bis 3, **dadurch gekennzeichnet, dass** die Bogensegmente (B₁- B₄) zur Ausbildung eines Entlüftungsventils (6) einen gleichen Radius aufweisen.

5. Verpackungsfolie nach einem der Ansprüche 1 bis 4, **dadurch gekennzeichnet, dass** die Bogensegmente (B₁ - B₄) zur Ausbildung eines Entlüftungsventils (6) eine gleiche Schlitzlänge aufweisen.

6. Verpackungsfolie nach einem der Ansprüche 1 bis 5, **dadurch gekennzeichnet, dass** die Krümmung der Bogensegmente (B₁ - B₄) und/oder ihre Anordnung in der Ringstruktur ausgelegt ist, damit eine auf die Folie (5) wirkende Zugkraft unabhängig oder weitgehend unabhängig von ihrer Richtung orthogonal oder annähernd orthogonal zu einem Abschnitt wenigstens eines Bogensegments (B₁ - B₄) verläuft.

7. Verpackungsfolie nach Anspruch 6, **dadurch gekennzeichnet, dass** ein Entlüftungsventil (6) aus wenigstens drei, vorzugsweise vier Bogensegmenten (B₁ - B₄) zusammengesetzt ist.

8. Verpackungsfolie nach einem der Ansprüche 1 bis 7, **dadurch gekennzeichnet, dass** die einaxial gekrümmten Schlitzsegmente durch mehrere gleichsinnig winklig zueinander angeordnete Schlitzsegmentabschnitte ausgeführt sind.

9. Verpackungsfolie nach Anspruch 1, **dadurch gekennzeichnet, dass** die eine Entlüftungsöffnung (6') bildenden Schlitzsegmente (S₁ - S₆) jeweils mit zwei winklig zueinander verlaufenden, in ihrem Schnittpunkt zusammengeführten Schlitzsegmentästen (9, 10) ausgeführt sind.

10. Verpackungsfolie nach Anspruch 7, **dadurch gekennzeichnet, dass** die Äste (9, 10) der einzelnen Schlitzsegmente (S₁ - S₆) ungleich lang sind und die Schlitzsegmente (S₁ - S₆) in der Ringstruktur zur Ausbildung des Entlüftungsventils (6') angeordnet sind, damit der Verlauf des längeren Astes (9) der virtuellen Mantelfläche der Ringstruktur folgt oder der Mantelfläche der Ringstruktur folgend ausgerichtet ist und der kürzere Ast (10) von der Mantelfläche nach außen abragend verläuft.

11. Verpackungsfolie nach Anspruch 9 oder 10, **dadurch gekennzeichnet, dass** die Schlitzsegmente (S₁ - S₆) gleichsinnig in der Ringstruktur angeordnet sind.

12. Verpackungsfolie nach einem der Ansprüche 9 bis 11, **dadurch gekennzeichnet, dass** die Schlitzsegmente (S₁ - S₆) eine gleiche Größe aufweisen.

13. Verpackungsfolie nach einem der Ansprüche 9 bis 12, **dadurch gekennzeichnet, dass** zur Ausbildung einer Entlüftungsöffnung sechs Schlitzsegmente (S₁ - S₆) die Ringstruktur bilden.

14. Verpackungsfolie nach einem der Ansprüche 1 bis 13, **dadurch gekennzeichnet, dass** die Verpackungsfolie (5) eine Duplexfolie mit einer äußeren Schutzfolienlage (7) und einer inneren Folienlage mit siegelfähigen Materialeigenschaften ist und die Schlitzsegmente (S₁ - S₆) zum Ausbilden des oder der Entlüftungsventile (6; 6') die Schutzfolienlage (7) durchtrennen.

15. Verpackungsfolie nach Anspruch 14, **dadurch gekennzeichnet, dass** die Schlitzsegmente (B₁ - B₄; S₁ - S₆) eine Weite von 0,5 - 0,8 mm aufweisen.

16. Verpackungsfolie nach einem der Ansprüche 1 bis 15, **dadurch gekennzeichnet, dass** die Verpackungsfolie (5, 5') eine Vielzahl von entsprechend einer vorgegebenen Rasterung in die Folie eingebrachten Entlüftungsventilen (6, 6') aufweist.
